# FASCICULE DE BREVET EUROPEEN

(11) **EP 1 249 307 B1**
(45) Date de publication et mention de la délivrance du brevet: **02.02.2005**
(21) Numéro de dépôt: 02290853.7
(22) Date de dépôt: 05.04.2002
(51) Int. Cl.: B24B 13/01, B24D 7/16

(54) **Outil torique de polissage d'une surface optique d'une lentille atorique et procédé de polissage au moyen d'un tel outil**
Torisches Werkzeug zum Polieren einer optischen Fläche einer atorischen Linse und Polierverfahren mit einem solchen Werkzeug
Toric tool for polishing an optic surface of an atoric lens and polishing method using said tool

(30) Priorité: 10.04.2001 FR 0104872
(43) Date de publication de la demande: 16.10.2002
(73) Titulaire: ESSILOR INTERNATIONAL (Compagnie Générale d'Optique), F-94220 Charenton-le-Pont (FR)
(72) Inventeur: Bernard, Joel, 94490 Ormesson sur Marne (FR); Jeannin, Christophe, 95560 Maffliers (FR); Huguet, Joel, 94000 Creteil (FR)
(74) Mandataire: Santarelli

(56) Documents cités:
- US-A- 3 583 111
- PATENT ABSTRACTS OF JAPAN vol. 1998, no. 01, 30 janvier 1998 (1998-01-30) & JP 09 239666 A (NIKON CORP), 16 septembre 1997 (1997-09-16)
- PATENT ABSTRACTS OF JAPAN vol. 011, no. 050 (M-562), 17 février 1987 (1987-02-17) & JP 61 214965 A (CANON INC), 24 septembre 1986 (1986-09-24)
- PATENT ABSTRACTS OF JAPAN vol. 015, no. 244 (M-1127), 24 juin 1991 (1991-06-24) & JP 03 079260 A (OLYMPUS OPTICAL CO LTD), 4 avril 1991 (1991-04-04)

## Description

L'invention a trait à un outil de polissage d'une surface optique selon le préaumbule de la revendication 1, et à un procédé de polissage selon le préambule de la revendication 9 ou de la revendication 11. Un outil de ce type est décrit dans le document US 3 583 111.

Une lentille, par exemple une lentille ophtalmique, comprend deux surfaces optiques opposées, reliées par une tranche généralement inscrite dans un cylindre à base circulaire.

L'on distingue à ce jour notamment quatre catégories de surfaces optiques distinctes, à savoir :
- les surfaces sphériques, bien connues ;
- les surfaces asphériques, dérivées des surfaces sphériques ;
- les surfaces toriques ; et
- les surfaces atoriques, dérivées des surfaces toriques.

Afin de faciliter la compréhension de ce qui va suivre, on donne à présent un exemple de construction géométrique d'une surface torique, illustrée sur la figure 1.

Un tore T, dont seule une portion est représentée, est obtenu par révolution d'un cercle de rayon R2, autour d'un axe A1 situé dans le plan dudit cercle.

Le point du cercle le plus éloigné de l'axe A1 décrit un cercle de rayon R1. Les rayons R1 et R2 sont respectivement appelés grand rayon et petit rayon du tore T.

Dans cette représentation, R1 est strictement supérieur à R2.

Les cercles de rayons R1 et R2 sont situés respectivement dans un plan P1 perpendiculaire à l'axe A1, et dans un plan P2 contenant l'axe A1, les plans P1 et P2 étant sécants en une droite A2.

Un cylindre d'axe A2, et de rayon R3 (ici strictement inférieur au rayon R2), coupe le tore T en une courbe C délimitant une surface S torique, qui présente deux symétries planes : l'une par rapport au plan P1, l'autre par rapport au plan P2.

L'intersection de la surface torique S avec le plan P1 est un arc de cercle de rayon R1, appelé grand méridien M1 de la surface torique S, tandis que l'intersection de la surface torique S avec le plan P2 est un arc de cercle de rayon R2, appelé petit méridien M2 de la surface torique S.

Le grand méridien M1 présente une courbure C1 dont la valeur est égale à l'inverse du grand rayon R1, tandis que le petit méridien M2 présente une courbure C2 dont la valeur est égale à l'inverse du petit rayon R2.

L'on comprend que les courbures des méridiens M1 et M2, appelés méridiens principaux, suffisent à définir complètement la forme de la surface torique S, qui est concave en direction de l'axe A1, et convexe dans une direction opposée.

Lorsque la surface torique est portée par une lentille réalisée dans un matériau présentant un indice de réfraction n, on définit pour la surface S, à partir des courbures C1 et C2, deux puissances dioptriques D1 et D2 fournies par les relations suivantes :$\text{D1 = (n-1)C1 ;}$ et$\text{D2 = (n-1)C2.}$

Dans ce qui suit, on considère qu'une surface donnée est atorique s'il existe une surface torique dont l'écart en tout point par rapport à ladite surface atorique est inférieur, en valeur absolue, à une valeur choisie. Ici, l'on choisit arbitrairement cette valeur égale à 0,2 mm sur un diamètre de 80 mm, mais elle peut être légèrement différente sans sortir du cadre de l'invention.

Aujourd'hui, les surfaces optiques présentent des contraintes de précision extrêmes, d'une part en ce qui concerne leur forme, pour laquelle les tolérances sont de l'ordre du micromètre (1 micromètre = 10⁻⁶ mètre), d'autre part en ce qui concerne leur rugosité, pour laquelle les tolérances sont de l'ordre du nanomètre (1 nanomètre = 10⁻⁹ mètre).

Après l'ébauchage d'une telle surface atorique, obtenu par usinage, une étape de polissage, précédée éventuellement d'une étape de doucissage, vise à diminuer la rugosité de la surface déjà ébauchée.

Le polissage est une étape délicate, car il s'agit de diminuer la rugosité de la surface sans déformer cette dernière.

Le polissage d'une surface optique à symétrie de révolution, telle qu'une surface sphérique, peut être effectué au moyen d'un outil comprenant une surface de polissage ayant une forme complémentaire de celle de la surface optique, l'outil et/ou la lentille étant entraîné(e)(s) en rotation autour de l'axe de symétrie de la surface optique, de sorte que la surface de polissage frotte contre la surface optique.

Par contre, le polissage des autres types de surface optique pose plus de problèmes.

L'on distingue deux catégories d'outils, aussi bien pour le doucissage que pour le polissage, à savoir, une première catégorie d'outils dont le diamètre est faible devant celui de la lentille ; et une deuxième catégorie d'outils dont le diamètre est voisin, éventuellement supérieur, à celui de la lentille. Ces deux catégories d'outils donnent lieu à des techniques de doucissage - respectivement, de polissage - totalement différentes.

Illustrant la première catégorie, on connaît du document japonais JP-09 396 666 ou du document US-3 583 111 un outil de doucissage, qui comprend :
- un substrat de base ;
- un membre élastique, adhérant à la surface du substrat ;
- un membre de surface, adhérant à la surface du membre élastique.

Dans le document JP-09 396 666, où l'outil est conçu pour une lentille convexe asphérique, la courbure d'une surface sphérique pour le substrat de base, le membre élastique et le membre de surface, est identique à une surface sphérique dont la surface de travail d'une lentille ayant une surface asphérique, est une approximation.

Lors du procédé de doucissage, la lentille est entraînée en rotation, et, simultanément, l'outil est entraîné de sorte à être appuyé contre la surface de travail.

L'outil étant de faibles dimensions par rapport à la lentille, il est nécessaire de prévoir une cinématique complexe afin que l'outil balaye la totalité de la surface de travail. Ce procédé s'avère long et complexe.

Par ailleurs, compte tenu de la rotation relative de l'outil et de la lentille, l'outil aura tendance à déformer la surface de la lentille pour lui donner au moins localement sa propre forme, sphérique, et s'avère donc difficilement applicable aux surfaces toriques ou aux surfaces atoriques.

L'invention vise à proposer un outil de polissage, ainsi qu'un procédé de polissage employant cet outil, qui permettent de polir une surface atorique à la fois rapidement et uniformément, tout en respectant les contraintes de précision mentionnées plus haut.

L'usinage des lentilles réalisées en verre minéral requiert un enlèvement de matière plus important que l'usinage des lentilles réalisées en verre organique et provoque l'apparition de micro - craquelures subsurfaciques qui, pour disparaître, nécessitent un temps de polissage plus long, ce qui entraîne des déformations et imprécisions dans la forme finale de la surface de la lentille.

L'invention s'appliquera donc de préférence aux lentilles réalisées en verre organique, qui ne présente pas les inconvénients précités du verre minéral.

Selon un premier aspect, l'invention propose un outil de polissage d'une surface optique d'une lentille selon la revendication 1 ledit outil comportant :
- un support rigide comprenant une surface de support ;
- une première couche, dite tampon, réalisée dans un matériau élastique, qui recouvre au moins en partie la surface de support, ce tampon comprenant :
   - une première surface adhérant à ladite surface de support ; et
   - une deuxième surface, opposée à ladite première surface ;
- une deuxième couche, dite polissoir, recouvrant au moins en partie ledit tampon, ce polissoir comprenant :
   - une première surface adhérant à la deuxième surface du tampon ; et
   - une deuxième surface, dite de polissage, opposée à la première, et apte à polir la surface optique de la lentille par frottement contre celle-ci ;
ledit outil étant caractérisé en ce que ladite surface de polissage est de forme torique, cette surface comportant deux méridiens principaux circulaires présentant des courbures respectives C1, C2 telles que la valeur de la courbure C1 est strictement inférieure à la valeur de la courbure C2, et en ce que, afin d'être en mesure de polir une surface optique qui est atorique, le tampon est adapté à être comprimé élastiquement, tandis que le polissoir est adapté à être déformé pour épouser ladite surface atorique.

Lors du polissage, l'outil et la surface à polir sont déplacés l'un par rapport à l'autre suivant deux mouvements selon deux directions perpendiculaires qui suivent chacune l'un des méridiens de la surface de polissage.

Selon d'autres caractéristiques de l'outil :
- le tampon présente, suivant la normale à sa deuxième surface, une épaisseur e_{T} uniforme, et le polissoir présente, suivant la normale à sa surface de polissage, une épaisseur e_{P} également uniforme ;
- l'épaisseur e_{T} du tampon est comprise entre 4 mm et 6 mm ;
- l'épaisseur eₚ du polissoir est comprise entre 0,5 mm et 1,1 mm.

Selon un mode préféré de réalisation, la surface de support de l'outil est de forme torique, et comporte deux méridiens principaux coplanaires avec les méridiens principaux de la surface de polissage, ces méridiens présentant des courbures respectives CS1, CS2 vérifiant les relations suivantes :$\frac{\text{1}}{\text{CS} \text{1}} \text{=} \frac{\text{1}}{\text{C} \text{1}} {\text{- e}}_{\text{T}} {\text{- e}}_{\text{P}}$$\frac{\text{1}}{\text{CS} \text{2}} \text{=} \frac{\text{1}}{\text{C} \text{2}} {\text{- e}}_{\text{T}} {\text{- e}}_{\text{P}}$

Ces spécifications permettent de réaliser l'outil en fonction des courbures C1, C2 que l'on souhaite conférer à la surface de polissage, et des épaisseurs e_{T} et e_{P} du tampon et du polissoir.

Selon d'autres caractéristiques encore, concernant plus spécifiquement la réalisation du tampon :
- le tampon est réalisé dans un matériau dont le taux de déformation sous une pression de 0,04 Mpa est supérieur à 5 %;
- le tampon est réalisé dans un matériau élastomère ou en mousse de polyuréthanne.
Le polissoir peut, quant à lui, être réalisé en tissu, en feutre ou, selon un mode préféré de réalisation, en mousse de polyuréthanne.

L'outil qui vient d'être décrit est appliqué au polissage d'une surface optique atorique d'une lentille telle qu'une lentille ophtalmique, réalisée de préférence en verre organique selon la revendication 9.

La lentille comportant une tranche de forme circulaire présentant un diamètre donné, l'outil présente de préférence une section circulaire dont le diamètre est supérieur au diamètre de la tranche de la lentille.

Selon un autre aspect, l'invention propose un procédé de polissage d'une surface optique atorique d'une lentille ophtalmique correspondant à une prescription donnée selon la revendication 11, ce procédé comprenant les étapes suivantes :
- prise en compte de valeurs de caractéristiques géométriques de la surface optique de la lentille ;
- utilisation d'un outil tel que décrit ci-dessus, lors de laquelle sont réalisés l'appui et le frottement relatifs de la surface de polissage du polissoir et de la surface optique de la lentille.

Selon l'invention, ce procédé peut comprendre, préalablement à l'étape d'utilisation de l'outil, une étape de détermination de l'outil, cette étape comprenant elle-même les sous-étapes suivantes :
a) détermination d'une surface torique approchée de la surface optique de la lentille, cette surface torique, appelée meilleur tore, comprenant deux méridiens principaux circulaires présentant deux courbures respectives C*1, C*2 telles que la valeur de la courbure C*1 est strictement inférieure à la valeur de la courbure C*2 ;
b) détermination d'une surface torique correspondant à la prescription donnée, cette surface torique, appelée tore de référence, comprenant deux méridiens principaux circulaires présentant des courbures respectives C'1, C'2 telles que la valeur de la courbure C'1 est strictement inférieure à la valeur de la courbure C'2 ;
c) détermination des valeurs respectives des courbures C1, C2 de la surface de polissage, ces valeurs étant données par les relations suivantes :$\text{C1 = C*1 + ΔC1 ;}$ et$\text{C2 = C*2 + ΔC2,}$ où :
   - ΔC1, appelée première correction, est une fonction :
      - des courbures C*1, C*2 du meilleur tore ;
      - des courbures C'1, C'2 du tore de référence ; et
      - du diamètre de la tranche de la lentille ;
   - ΔC2, appelée deuxième correction, est de valeur constante.

Dans l'étape c), la première correction ΔC1 est par exemple une fonction affine :
- de la différence C*2 - C*1 des courbures C*2, C*1 du meilleur tore ; et/ou
- de la différence C'2 - C' 1 des courbures C'2, C'1 du tore de référence.

Selon un mode de réalisation, dans l'étape c), la valeur de la première correction ΔC1, exprimée en m⁻¹, est donnée par la relation suivante :$\text{ΔC1 = a + b(C'2 - C'1) + c[(C'2 - C'1) - (C*2 - C*1)] + d.Φ2,}$ où a, b, c, d, sont des paramètres de valeur constante et où Φ2 est le diamètre de la tranche de la lentille.

Les paramètres a, b, c, d sont par exemple définis comme suit.
- la valeur du paramètre a est comprise entre 0 et 4 m⁻¹, de préférence entre 0,2 m⁻¹ et 3,4 m⁻¹.
- la valeur du paramètre b, sans unité, est comprise entre 0,01 et 0,3 , de préférence entre 0,05 et 0,25 .
- la valeur du paramètre c, également sans unité, est comprise entre -2 et -0,01 , de préférence entre -1,5 et -0,1.
- la valeur du paramètre d est comprise entre -100m⁻² et 0, de préférence entre -60 m⁻² et -2 m⁻², le diamètre de la tranche de la lentille étant exprimé en m.

La deuxième correction ΔC2 est quant à elle comprise par exemple entre 0 et 0,8 m⁻¹, de préférence entre 0,1 m⁻¹ et 0,64 m⁻¹, par exemple égale à 0,37 m⁻¹.

Dans l'étape a), la détermination du meilleur tore est réalisée de préférence au moyen de la méthode mathématique dite des moindres carrés.

Selon un mode de réalisation, dans l'étape a), la détermination du meilleur tore est réalisée pour une partie seulement de la surface atorique de la lentille, cette partie présentant une circonférence circulaire, coaxiale avec la tranche de la lentille.

La mise en oeuvre de l'invention permet de polir rapidement et efficacement une surface optique atorique sans la déformer. Le tampon, compressible, assure un contact permanent entre le polissoir et la surface atorique de la lentille.

D'autres objets et avantages de l'invention apparaîtront à la lumière de la description qui va suivre, faite en référence aux figures annexées, dans lesquelles :
- la figure 1 est une vue en perspective d'une surface torique délimitée par une courbe qui est l'intersection d'un tore de révolution, dont seule une partie est représentée, et d'un cylindre dont l'axe est perpendiculaire à l'axe de révolution du tore, comme indiqué ci-dessus ;
- la figure 2 est une vue en perspective montrant, d'une part, une lentille présentant une surface optique concave atorique et, d'autre part, un outil, représenté en vue éclatée, destiné au polissage de cette surface, cet outil présentant une surface de polissage torique ;
- la figure 3 est un diagramme illustrant les différentes étapes d'un procédé de polissage selon l'invention, ce procédé comprenant une étape d'utilisation d'un outil tel que celui de la figure 2 ;
- la figure 4 est un graphique sur lequel sont superposés, dans un plan de coupe, la surface atorique de la lentille, le grand méridien principal du tore de référence correspondant, et le grand méridien principal du meilleur tore correspondant ;
- la figure 5 est une vue d'élévation en coupe partielle illustrant la lentille et l'outil de polissage, avant polissage, dans une position où ils sont coaxiaux, la coupe étant réalisée dans le plan du grand méridien principal de la surface de polissage de l'outil ;
- la figure 6 est une vue d'élévation en coupe partielle selon la ligne VI - VI de la figure 5, le plan de coupe étant ici le plan du petit méridien principal de la surface de polissage de l'outil ;
- la figure 7 est une vue d'élévation en coupe analogue à la figure 5, où l'outil et la lentille sont en contact pour qu'il soit procédé au polissage de la surface optique atorique de celle-ci ;
- la figure 8 est une vue d'élévation en demi-coupe de la lentille et de l'outil, au cours du polissage de la surface atorique de cette dernière, l'outil étant dans une position décentrée où le bord de la surface de polissage coïncide localement avec le bord de la lentille ;
- la figure 9 est une vue en plan de dessus illustrant la lentille et l'outil au cours du polissage de la surface atorique de la lentille ; l'outil est représenté en traits pleins dans une position centrée analogue à celle de la figure 7, et en traits mixtes dans une position décentrée analogue à celle de la figure 8, selon une direction suivant le grand méridien de la lentille ou de l'outil ;
- la figure 10 est une vue analogue à la figure 9, où l'outil est ici représenté en traits mixtes dans une position décentrée analogue à celle de la figure 8, selon une direction suivant le petit méridien de la lentille ou de l'outil ;
- la figure 11 est un schéma d'une installation mettant en oeuvre le procédé de polissage selon l'invention, sur lequel sont représentés la lentille disposée sur son support, l'outil inséré dans le porte-outil et situé à distance de la lentille, ainsi qu'une unité de commande numérique du porte-outil.

Sur la figure 2 est représentée une lentille 1 ophtalmique réalisée de préférence en verre organique et comprenant deux surfaces optiques : une surface convexe sphérique 2 présentant un axe A de révolution, ainsi qu'une surface 3 concave, atorique, opposée à la surface convexe 2, les surfaces 2 et 3 étant reliées par une tranche 4 inscrite dans un cylindre d'axe A et de diamètre Φ2 appelé diamètre de la lentille 1. De manière classique, le diamètre Φ2 est compris entre 60 mm et 80 mm.

L'axe A de la lentille rencontre la surface optique 3 en un point SL appelé sommet de la surface optique 3.

La surface optique 3, brute d'usinage, présente une rugosité que l'on souhaite diminuer afin de lui conférer un état de surface acceptable, sans toutefois la déformer.

A cet effet, on emploie un outil de polissage 5 représenté sur les figures 2, et 5 à 11, comprenant :
- un support rigide 6 comportant un corps 7 de forme généralement cylindrique de révolution d'axe A', terminé à l'une de ses extrémités par une surface de support 8 de forme torique ;
- une première couche 9 appelée tampon, qui recouvre au moins en partie la surface de support 8 ; et
- une deuxième couche 10, appelée polissoir, qui recouvre au moins en partie le tampon 9.

L'outil 5 est délimité radialement par une surface 15 cylindrique d'axe A' et de diamètre ΦO, appelé diamètre de l'outil 5.

Le tampon 9, qui présente en l'absence de contrainte une épaisseur e_{T} uniforme, est réalisé dans un matériau compressible, élastique, et présente une première surface 11 adhérant à la surface de support 8, ainsi qu'une deuxième surface 12, opposée à cette première surface 11.

Le polissoir 10, qui présente une épaisseur e_{P} également uniforme, comprend quant à lui une première surface 13 adhérant à la deuxième surface 12 du tampon 9, ainsi qu'une deuxième surface 14 opposée à la première 13, cette surface de polissage 14, appelée surface de polissage, étant apte à polir la surface optique 3 par frottement contre celle-ci.

Selon un mode de réalisation, le tampon 9, dont l'épaisseur e_{T} est par exemple comprise entre 4 mm et 6 mm, est réalisé dans un matériau dont le taux de déformation sous une pression de 0,04 Mpa est supérieur à 5 %.

Le tampon 9 peut être réalisé dans un matériau élastomère ou, de préférence, en mousse de polyuréthanne.

Le polissoir 10, dont l'épaisseur e_{P} est par exemple comprise entre 0,5 mm et 1,1 mm, est quant à lui réalisé en tissu, en feutre ou, selon un mode de préféré de réalisation, en mousse de polyuréthanne.

Le polissoir 10 est déformable de sorte à pouvoir épouser la forme de la surface optique 3 de la lentille 1 à la faveur de la compressibilité du tampon 9.

Le tampon 9 et le polissoir 10 sont par exemple successivement collés ou surmoulés sur la surface de support 8, de sorte que les deuxièmes surfaces 12 et 14 du tampon 9 et du polissoir 10 épousent la forme de la surface de support 8, à l'épaisseur du tampon 9 et du polissoir 10 près.

En l'absence de contrainte, la surface de polissage 14 présente deux symétries planes : l'une par rapport à un plan P1 contenant l'axe A', et l'autre par rapport à un plan P2 contenant également l'axe A' et perpendiculaire au plan P1.

La surface de polissage 14, torique, présente deux méridiens principaux M1 et M2, définis respectivement par l'intersection de la surface de polissage 14 avec le plan de symétrie P1, et avec le plan de symétrie P2.

Les méridiens principaux M1 et M2, qui sont des arcs de cercle, sont sécants sur l'axe A' en un point SO appelé sommet de la surface de polissage 14.

L'on suppose arbitrairement que le méridien M1, qui présente une courbure C1, est le grand méridien de la surface de polissage 14, tandis le méridien M2, qui présente quant à lui une courbure C2, est son petit méridien, de sorte que la valeur de la courbure C1 est strictement inférieure à la valeur de la courbure C2.

Le choix de l'outil 5, c'est-à-dire le choix de la surface de polissage 14, est fonction de la forme de la surface optique 3.

L'on comprend que la détermination des courbures C1, C2 des méridiens principaux M1, M2 de la surface de polissage 14 suffit pour définir complètement cette dernière, et donc pour déterminer l'outil 5.

Les épaisseurs e_{T} et e_{P} du tampon 9 et du polissoir 10 étant choisies uniformes, on comprend qu'il est nécessaire, pour la fabrication de l'outil 5, de réaliser une surface de support 8 de forme torique qui corresponde, aux épaisseurs e_{T} et e_{P} près, à la surface de polissage 14.

Ainsi, la surface de support 8 présente également deux symétries planes, l'une par rapport au plan P1, et l'autre par rapport au plan P2.

La surface de support 8 présente deux méridiens principaux MS1 et MS2, concentriques respectivement aux méridiens M1 et M2 de la surface de polissage, et définis par l'intersection de la surface de support 8 avec, respectivement, le plan P1 et le plan P2.

Le méridien MS1, qui est le grand méridien de la surface de support 8, présente une courbure CS1, tandis que le méridien MS2, qui est le petit méridien de la surface de support 8, présente quant à lui une courbure CS2.

Il ressort de ce qui précède que les courbures CS1 et CS2 de la surface de support 8 vérifient respectivement les relations suivantes :$\frac{\text{1}}{\text{CS} \text{1}} \text{=} \frac{\text{1}}{\text{C} \text{1}} {\text{- e}}_{\text{T}} {\text{- e}}_{\text{P}}$$\frac{\text{1}}{\text{CS} \text{2}} \text{=} \frac{\text{1}}{\text{C} \text{2}} {\text{- e}}_{\text{T}} {\text{- e}}_{\text{P}}$

Les courbures C1, C2 étant prédéterminées, les épaisseurs e_{T} et e_{P} du tampon 9 et du polissoir 10 étant choisies, les relations ci-dessus permettent la réalisation de l'outil 5.

L'on décrit à présent la manière dont sont déterminées ces courbures C1, C2.

A des fins de calcul, l'on définit préalablement deux surfaces toriques, l'une appelée meilleur tore, l'autre appelée tore de référence, qui dépendent respectivement directement et indirectement de la surface optique 3 de la lentille 1.

Il est précisé que ces deux surfaces, qui interviennent dans la détermination des courbures C1 et C2 de la surface de polissage, sont de nature théorique.

Le meilleur tore est une surface torique approchée de la surface optique 3, sa détermination étant réalisée par exemple au moyen de la méthode mathématique dite des moindres carrés, à partir d'une sélection de valeurs de caractéristiques géométriques de la surface optique 3, choisies ou mesurées sur une partie seulement de la lentille 1, cette partie présentant une circonférence circulaire de diamètre Φ1, coaxiale avec la tranche 4 de la lentille 1. Le diamètre Φ1, appelé diamètre de calcul, est choisi égal ou sensiblement égal à 60 mm.

Le meilleur tore présente deux symétries planes : l'une par rapport à un plan PL1, l'autre par rapport à un plan PL2 perpendiculaire au plan PL1.

Le meilleur tore présente deux méridiens principaux M*1 et M*2, définis par l'intersection du meilleur tore avec, respectivement, le premier et le deuxième plans de symétrie PL1, PL2.

L'on suppose arbitrairement que le méridien principal M*1, qui présente une courbure C*1, est le grand méridien du meilleur tore, tandis que le méridien M*2, qui présente une courbure C*2, est le petit méridien du meilleur tore, de sorte que la valeur de la courbure C*1 est strictement inférieure à la valeur de la courbure C*2.

Le tore de référence est, quant à lui, la surface torique correspondant à la prescription ophtalmique pour laquelle la surface optique 3 est réalisée.

Plus précisément, le tore de référence est une surface torique qui, si elle était substituée à la surface atorique 3 de la lentille 1, fournirant en un point choisi de celle-ci la même valeur de prescription que la surface atorique 3.

Ledit point choisi est généralement le point de préférence du prisme, couramment dénommé PRP, bien connu de l'homme du métier.

Le tore de référence comprend deux méridiens principaux circulaires présentant des courbures respectives C'1, C'2.

L'on suppose que le méridien principal de courbure C'1, noté M'1, est le grand méridien du tore de référence, tandis que le méridien principal de courbure C'2 est le petit méridien du tore de référence, de sorte que la valeur de la courbure C'1 est strictement inférieure à la valeur de la courbure C'2.

Les grands méridiens M*1, M'1 du meilleur tore et du tore de référence sont représentés sur la figure 4, superposés à la surface optique atorique 3 de la lentille 1, dans le plan PL1.

Le meilleur tore et le tore de référence ayant été déterminés, notamment par leurs courbures respectives C*1, C*2, C'1, C'2, les valeurs des courbures C1 et C2 sont déterminées en étant calculées respectivement par les relations suivantes :$\text{C1 = C*1 + Δ C1 ;}$ et$\text{C2 = C*2 + Δ C2,}$ où :
- Δ C1, appelée première correction, est une fonction :
   - des courbures C*1, C*2 du meilleur tore ;
   - des courbures C'1, C'2 du tore de référence ;
   - du diamètre Φ2 de la tranche 4 de la lentille 1 ;
- Δ C2, appelée deuxième correction, est de valeur constante.

Plus particulièrement, la première correction Δ C1 est par exemple une fonction affine :
- de la différence C*2 - C*1 des courbures C*2, C*1 du meilleur tore ; et/ou
- de la différence C'2 - C'1 des courbures C'2, C'1 du tore de référence.

Selon un mode de réalisation, la valeur de la première correction Δ C1, exprimé en m⁻¹, est donnée par la relation suivante :$\text{ΔC1 = a + b(C'2 - C'1) + c[(C'2 - C'1) - (C*2 - C*1)] + d.Φ2,}$ où a, b, c, d, sont des paramètres de valeur constante, choisis comme suit.

La valeur du paramètre a, exprimé en m⁻¹, est comprise entre 0 et 4 , et de préférence entre 0,2 et 3,4 .

La valeur du paramètre b, sans unité, est comprise entre 0,01 et 0,3 , et de préférence entre 0,05 et 0,25 .

La valeur du paramètre c, également sans unité, est comprise entre -2 et -0,01, et de préférence entre -1,5 et -0,1 .

La valeur du paramètre d, exprimé en m⁻², avec Φ2 exprimé en m, est comprise entre -100 et 0, et de préférence entre -60 et -2 .

La valeur de la deuxième correction ΔC2, également exprimée en m⁻¹, est par exemple comprise entre 0 et 0,8 , et de préférence entre 0,1 et 0,64 . Selon un mode de réalisation, la valeur de la deuxième correction ΔC2 est égale ou sensiblement égale à 0,37 m⁻¹.

Par ailleurs, le diamètre ΦO de l'outil 5 est choisi supérieur au diamètre Φ2 de la lentille 1. La valeur du diamètre ΦO de l'outil 5 est par exemple choisi égale ou sensiblement égale à 110 mm.

Après avoir été déterminé de la manière qui vient d'être décrite, l'outil 5 est utilisé pour procéder au polissage de la surface optique atorique 3.

Lors de l'utilisation de l'outil 5, sont réalisés l'appui et le frottement relatifs de la surface de polissage 14 et de la surface optique 3.

Préalablement à son utilisation, l'outil 5 est disposé en regard et à distance de la surface optique 3 de sorte que l'axe A', le plan de symétrie P1 et le plan de symétrie P2 de l'outil 5 coïncident respectivement avec l'axe A de la lentille 1, le plan de symétrie PL1, et le plan de symétrie PL2.

L'outil 5 et la lentille 1 sont ensuite rapprochés l'un de l'autre jusqu'à ce que la surface de polissage 14 entre en contact avec la surface optique 3 de la lentille 1, sans que soit comprimé le tampon 9.

Dans cette position, illustrée en traits interrompus sur la figure 7, la surface de polissage 14 est en contact ponctuel avec la surface optique 3, avec leurs sommets respectifs SO et SL en coïncidence.

L'outil 5 et la lentille 1 sont alors pressés l'un contre l'autre, le tampon 9 étant comprimé, jusqu'à ce que la surface de polissage 14 soit totalement en contact avec la surface optique 3. Cette position est représentée en traits pleins sur la figure 7.

L'outil 5 et la lentille 1 sont alors déplacés l'un par rapport à l'autre selon deux mouvements rotatifs alternatifs distincts, qui peuvent être combinés pour obtenir un effet de brouillage assurant une bonne qualité de polissage.

Le premier mouvement est une rotation plane dans le plan P1 du grand méridien M1 de la surface de polissage 14, rotation dont le centre est confondu avec le centre de courbure de ce méridien M1.

L'amplitude de ce mouvement alternatif, figuré par les flèches F1 et -F1 de la figure 9, est telle que le bord 16 du polissoir 10 vienne localement coïncider avec la tranche 4 de la lentille 1, l'outil 5 étant alors, par rapport à la lentille 1, dans une position extrême figurée par les traits mixtes de la figure 9.

Le deuxième mouvement est une rotation plane dans le plan P2 du petit méridien M2 de la surface de polissage 14, rotation dont le centre est confondu avec le centre de courbure de ce méridien M2.

L'amplitude maximum de ce mouvement alternatif, figuré par les flèches F2 et -F2 de la figure 10, est telle que le bord 16 du polissoir 10 vienne localement coïncider avec la tranche 4 de la lentille 1, l'outil 5 étant alors, par rapport à la lentille 1, dans une position extrême figurée par les traits mixtes de la figure 10.

On pourrait prévoir que cette amplitude est inférieure, de sorte que la lentille 1 ne déborde pas de l'outil 5.

De la sorte, la surface optique atorique 3 n'est jamais découverte au cours du polissage. Le choix du diamètre ΦO de l'outil 5, supérieur au diamètre Φ2 de la lentille 1, permet de réaliser un polissage rapide.

Ce polissage peut être réalisé par le procédé illustré par le diagramme de la figure 3, qui comprend les étapes suivantes :
A - prise en compte de valeurs de caractéristiques géométriques de la surface optique 3 ;
B - détermination, à partir de ces valeurs et de la prescription à laquelle correspond la surface optique 3, de l'outil 5 adapté au polissage de la surface optique 3, cette étape comprenant elle-même les sous-étapes suivantes :
   a) détermination du meilleur tore, tel que précédemment décrit ;
   b) détermination du tore de référence, tel que précédemment décrit ;
   c) détermination des valeurs des courbures C1, C2, tel que précédemment décrit.
C - utilisation, telle que précédemment décrite, de l'outil déterminé à l'étape B.

Le procédé qui vient d'être décrit peut être mis en oeuvre de manière automatique au moyen d'une unité de détermination 18, non revendiquée en tant que telle dans le présent brevet, mais dont la description est utile à la compréhension de l'invention, laquelle unité comprend :
- un calculateur 19 comprenant :
   - des moyens de calcul des courbures C*1, C*2 du meilleur tore en fonction des valeurs de caractéristiques géométriques de la surface optique 3 de la lentille 1 ;
   - des moyens de calcul des courbures C'1, C'2 du tore de référence en fonction de la prescription ;
   - des moyens de calcul des valeurs C1, C2 des courbures de la surface de polissage 14, en fonction des valeurs des courbures C*1, C*2, C'1, C'2, et du diamètre Φ2 ;

- un dispositif d'entrée 20 relié au calculateur 19, et comprenant des moyens de saisie 21 de valeurs de caractéristiques de la surface optique 3 ;
- une mémoire 22 reliée au calculateur 19, et comprenant :
   - une première zone mémoire 23 d'enregistrement de valeurs de caractéristiques géométriques de la surface optique 3 ;
   - une deuxième zone mémoire 24 d'enregistrement des valeurs des courbures C*1, C*2 du meilleur tore ;
   - une troisième zone mémoire 25 d'enregistrement des valeurs des courbures C'1, C'2 du tore de référence ;
   - une quatrième zone mémoire 26 d'enregistrement des valeurs des courbures C1, C2 de la surface de support 8 ;
- un dispositif de sortie 27 relié au calculateur 19, et comprenant des moyens de visualisation 28, au moins des valeurs saisies.

Une telle unité de détermination 18 peut être intégrée à une unité de commande numérique 29 d'une installation de polissage 30 adaptée au polissage de lentilles ophtalmiques et convenant à la mise en oeuvre du procédé décrit ci-dessus. De même que l'unité de détermination 18, l'unité de commande 29 et l'installation de polissage 30 ne sont pas revendiquées en tant que telles dans le présent brevet, mais leur description est utile à la compréhension de l'invention.

Cette installation 30 comprend en outre un support 31 de lentille où celle-ci est momentanément assujettie pendant son polissage.

L'installation 30 comprend également un porte-outil 32 sur lequel est monté l'outil 5, ainsi que des moyens 33 pour créer un mouvement relatif du support de lentille 31 et du porte-outil 32, tel que décrit plus haut, ces moyens 33 étant reliés à l'unité de commande numérique 29.

Selon le mode de réalisation illustré sur la figure 11, le support de lentille 31 est fixe, seul le porte-outil 32 étant alors mis en mouvement.

Selon une variante de réalisation, la surface de support 8 est choisie sphérique, tandis que les épaisseurs e_{T} et e_{P} du tampon 9 et du polissoir 10 sont choisies non uniformes en vue d'obtenir, lors de leur superposition sur la surface de support 8, une surface de polissage 14 torique dont les valeurs des courbures C1, C2 soient conformes aux valeurs calculées.

Bien que la description ait été faite en référence à une surface optique atorique concave pour la lentille, on comprend que l'invention peut, sans sortir de son cadre, s'appliquer au polissage d'une surface atorique convexe. L'outil de polissage sera alors choisi concave, les courbures de sa surface de polissage étant déterminées de la manière décrite précédemment.

## Revendications

1. Outil de polissage d'une surface optique (3) d'une lentille (1), ledit outil (5) comportant :
- un support (6) rigide comprenant une surface de support (8) ;
- une première couche (9), dite tampon, réalisée dans un matériau élastique, qui recouvre au moins en partie la surface de support (8), ce tampon (9) comprenant :
- une première surface (11) adhérant à ladite surface de support (8) ; et
- une deuxième surface (12), opposée à ladite première surface (11);
- une deuxième couche (10), dite polissoir, recouvrant au moins en partie ledit tampon (9), ce polissoir (10) comprenant :
- une première surface (13) adhérant à la deuxième surface (12) du tampon (9) ; et
- une deuxième surface (14), dite de polissage, opposée à la première (13), et apte à polir la surface optique (3) de la lentille (1) par frottement contre celle-ci ;
ledit outil (5) étant **caractérisé en ce que** ladite surface de polissage (14) est de forme torique, cette surface (14) comportant deux méridiens principaux (M1, M2) circulaires présentant des courbures respectives C1, C2 telles que la valeur de la courbure C1 est strictement inférieure à la valeur de la courbure C2, et **en ce que**, afin d'être en mesure de polir une surface optique (3) qui est atorique, le tampon (9) est adapté à être comprimé élastiquement, tandis que le polissoir (10) est adapté à être déformé pour épouser ladite surface atorique (3).

2. Outil selon la revendication 1, **caractérisé en ce que** ledit tampon (9) présente, suivant la normale (n_{T}) à sa deuxième surface (12), une épaisseur (e_{T}) uniforme, et **en ce que** le polissoir (10) présente, suivant la normale (n_{P}) à sa surface de polissage (14), une épaisseur (e_{P}) également uniforme.

3. Outil selon la revendication 2, **caractérisé en ce que** l'épaisseur (e_{T}) du tampon (9) est comprise entre 4 mm et 6 mm.

4. Outil selon la revendications 2 ou 3, **caractérisé en ce que** l'épaisseur (ep) du polissoir (10) est comprise entre 0,5 mm et 1,1 mm.

5. Outil selon l'une des revendications 2 à 4, **caractérisé en ce que** ladite surface de support (8) est de forme torique, et comporte deux méridiens principaux (MS1, MS2) coplanaires avec les méridiens principaux (M1, M2) de la surface de polissage (14), ces méridiens (MS1, MS2) présentant des courbures respectives CS1, CS2 vérifiant les relations suivantes :$\frac{\text{1}}{\text{CS} \text{1}} \text{=} \frac{\text{1}}{\text{C} \text{1}} {\text{- e}}_{\text{T}} {\text{- e}}_{\text{P}}$$\frac{\text{1}}{\text{CS} \text{2}} \text{=} \frac{\text{1}}{\text{C} \text{2}} {\text{- e}}_{\text{T}} {\text{- e}}_{\text{P}}$ où e_{T} est l'épaisseur du tampon (9) et e_{P} l'épaisseur du polissoir (10).

6. Outil de polissage selon l'une des revendications 1 à 5, **caractérisé en ce que** ledit tampon (9) est réalisé dans un matériau dont le taux de déformation sous une pression de 0,04 Mpa est supérieur à 5%.

7. Outil selon l'une des revendications 1 à 6, **caractérisé en ce que** ledit tampon (9) est réalisé en mousse de polyuréthanne.

8. Outil selon l'une des revendications 1 à 7, **caractérisé en ce que** ledit polissoir (10) est réalisé en mousse de polyuréthanne.

9. Application d'un outil selon l'une des revendications 1 à 8 au polissage d'une surface optique (3) atorique.

10. Application selon la revendication 9, **caractérisée en ce que**, la lentille (1) comportant une tranche (4) de forme circulaire présentant un diamètre donné Φ2), l'outil (5) présente une section circulaire dont le diamètre (ΦO) est supérieur au diamètre (Φ2) de la lentille (1).

11. Procédé de polissage d'une surface optique (3) d'une lentille ophtalmique (1) correspondant à une prescription donnée, **caractérisé en ce que** ladite surface optique (3) est atorique, ledit procédé comprenant les étapes suivantes :
- prise en compte de valeurs de caractéristiques géométriques de la surface optique (3) de la lentille (1) ;
- utilisation d'un outil (5) selon l'une des revendications 1 à 8, lors de laquelle sont réalisés l'appui et le frottement relatifs de la surface de polissage (14) du polissoir (10) et de la surface optique (3) de la lentille (1).

12. Procédé de polissage selon la revendication 11, **caractérisé en ce que**, la lentille (1) présentant une tranche (4) de forme circulaire, il comprend, préalablement à l'étape d'utilisation de l'outil (5), une étape de détermination de l'outil (5), cette étape comprenant elle-même les sous-étapes suivantes :
a) détermination d'une surface torique approchée de la surface optique (3) de la lentille (1), cette surface torique, appelée meilleur tore, comprenant deux méridiens principaux circulaires présentant deux courbures respectives C*1, C*2 telles que la valeur de la courbure C*1 est strictement inférieure à la valeur de la courbure C*2 ;
b) détermination d'une surface torique correspondant à la prescription donnée, cette surface torique, appelée tore de référence, comprenant deux méridiens principaux circulaires présentant des courbures respectives C'1, C'2 telles que la valeur de la courbure C'1 est strictement inférieure à la valeur de la courbure C'2 ;
c) détermination des valeurs respectives des courbures C1, C2 de la surface de polissage (14), ces valeurs étant données par les relations suivantes :$\text{C1 = C*1 + ΔC1 ;}$ et$\text{C2 = C*2 + ΔC2,}$ où :
- ΔC1, appelée première correction, est une fonction :
- des courbures C*1, C*2 du meilleur tore ;
- des courbures C'1, C'2 du tore de référence ; et
- du diamètre (Φ2) de la tranche (4) de la lentille (1) ;
- ΔC2, appelée deuxième correction, est de valeur constante.

13. Procédé de polissage selon la revendication 12, **caractérisé en ce que**, dans l'étape c), la première correction ΔC1 est une fonction affine de la différence C*2 - C*1 des courbures C*2, C*1 du meilleur tore.

14. Procédé de polissage selon la revendication 12 ou la revendication 13, **caractérisé en ce que**, dans l'étape c), la première correction ΔC1 est une fonction affine de la différence C'2 - C'1 des courbures C'2, C'1 du tore de référence.

15. Procédé de polissage selon l'une des revendications 12 à 14, **caractérisé en ce que**, dans l'étape c), la valeur de la première correction ΔC1 est donnée par la relation suivante :$\text{ΔC1 = a + b(C'2 - C'1 ) + c[(C'2 - C'1) - (C*2 - C*1)] + d.Φ2,}$ où a, b, c, d, sont des paramètres de valeur constante et où Φ2 est le diamètre de la tranche (4) de la lentille (1).

16. Procédé de polissage selon la revendication 15, **caractérisé en ce que** la valeur du paramètre a est comprise entre 0 et 4 m⁻¹.

17. Procédé de polissage selon la revendication 16, **caractérisé en ce que** la valeur du paramètre a est comprise entre 0,2 m⁻¹ et 3,4 m⁻¹.

18. Procédé de polissage selon l'une des revendications 15 à 17, **caractérisé en ce que** la valeur du paramètre b est comprise entre 0,01 et 0,3 .

19. Procédé de polissage selon la revendication 18, **caractérisé en ce que** la valeur du paramètre b est comprise entre 0,05 et 0,25 .

20. Procédé de polissage selon l'une des revendications 15 à 19, **caractérisé en ce que** la valeur du paramètre c est comprise entre -2 et -0,01 .

21. Procédé de polissage selon la revendication 20, **caractérisé en ce que** la valeur du paramètre c est comprise entre -1,5 et -0,1 .

22. Procédé de polissage selon l'une des revendications 15 à 21, **caractérisé en ce que** la valeur du paramètre d est comprise entre -100 m⁻² et 0.

23. Procédé de polissage selon la revendication 22, **caractérisé en ce que** la valeur du paramètre d est comprise entre -60 m⁻² et -2 m⁻².

24. Procédé de polissage selon l'une des revendications 15 à 23, **caractérisé en ce que** la valeur de la deuxième correction ΔC2 est comprise entre 0 et 0,8 m⁻¹.

25. Procédé de polissage selon la revendication 24, **caractérisé en ce que** la valeur de la deuxième correction ΔC2 est comprise entre 0,1 m⁻¹ et 0,64 m⁻¹.

26. Procédé de polissage selon la revendication 25, **caractérisé en ce que** la valeur de la deuxième correction ΔC2 est égale à 0,37 m⁻¹.

27. Procédé de polissage selon l'une des revendications 12 à 26, **caractérisé en ce que**, dans l'étape a), la détermination du meilleur tore est réalisée au moyen de la méthode mathématique dite des moindres carrés.

28. Procédé de polissage selon l'une des revendications 12 à 27, **caractérisé en ce que**, dans l'étape a), la détermination du meilleur tore est réalisée pour une partie seulement de la surface atorique (3) de la lentille (1), cette partie présentant une circonférence circulaire de diamètre Φ1, coaxiale avec la tranche (4) de la lentille (1).

## Claims

1. A tool for polishing an optical surface (3) of a lens (1), said tool (5) including:
- a rigid support (6) including a support surface (8),
- a first layer (9) called the buffer, made from an elastic material, and covering at least part of the support surface (8), this buffer (9) and including:
- a first surface (11) adhering to said support surface (8), and
- a second surface (12) opposite said first surface (11),
- a second layer (10) called the polisher, covering at least part of said buffer (9), this polisher (10) including:
- a first surface (13) adhering to the second surface (12) of the buffer (9), and
- a second surface (14) called the polishing surface opposite the first surface (13) and adapted to polish the optical surface (3) of the lens (1) by rubbing against it,
said tool (5) being **characterized in that** said polishing surface (14) is a toric surface, this surface (14) having two circular main meridians (M1, M2) with respective curvatures C1, C2 such that the curvature C1 is much less than the curvature C2, and **in that**, to be able to polish an atoric optical surface (3), the buffer (9) is adapted to be compressed elastically and the polisher (10) is adapted to be deformed to espouse said atoric surface (3).

2. A tool according to claim 1 **characterized in that** said buffer (9) has a uniform thickness (e_{T}) normal (n_{T}) to its second surface (12) and **in that** the polisher (14) has a uniform thickness (e_{P}) normal (n_{P}) to its polishing surface (14).

3. A tool according to claim 2 **characterized in that** the thickness (e_{T}) of the buffer (9) is from 4 mm to 6 mm.

4. A tool according to either claim 2 or claim 3 **characterized in that** the thickness (e_{P}) of the polisher (10) is from 0.5 mm to 1.1 mm.

5. A tool according to any of claims 2 to 4
**characterized in that** said support surface (8) is a toric surface and has two main meridians (MS1, MS2) coplanar with the main meridians (M1, M2) of the polishing surface (14), these meridians (MS1, MS2) having respective curvatures CS1, CS2 satisfying the following equations:$\frac{\text{1}}{\text{CS} \text{1}} \text{=} \frac{\text{1}}{\text{C} \text{1}} \text{-} {\text{e}}_{\text{T}} \text{-} {\text{e}}_{\text{P}}$$\frac{\text{1}}{\text{CS} \text{2}} \text{=} \frac{\text{1}}{\text{C} \text{2}} \text{-} {\text{e}}_{\text{T}} \text{-} {\text{e}}_{\text{P}}$ where e_{T} is the thickness of the buffer (9) and e_{P} is the thickness of the polisher (10).

6. A polishing tool according to any of claims 1 to 5 **characterized in that** said buffer (9) is made of a material which is deformed by more than 5% by a pressure of 0.04 MPa.

7. A tool according to any of claims 1 to 6
**characterized in that** said buffer (9) is made of polyurethane foam.

8. A tool according to any of claims 1 to 7 **characterized in that** said polisher (10) is made of polyurethane foam.

9. An application of a tool according to any of claims 1 to 8 to polishing an atoric optical surface (3).

10. An application according to claim 9
**characterized in that**, the lens (1) having a circular edge surface (4) having a given diameter (Φ2), the tool (5) has a circular section whose diameter (Φ0) is greater than the diameter (Φ2) of the lens (1).

11. A method of polishing an optical surface (3) of an ophthalmic lens (1) corresponding to a given prescription, **characterized in that** said optical surface (3) is atoric, said method including the following steps:
- taking into account characteristic geometrical values of the optical surface (3) of the lens (1), and
- using a tool (5) according to any of claims 1 to 8, during use of which tool the polishing surface (14) of the polisher (10) and the optical surface (3) of the lens (1) are in relative bearing and rubbing interengagement.

12. A polishing method according to claim 11 **characterized in that**, the lens (1) having a circular edge surface (4) having a given diameter (Φ2), it includes, prior to the step of using the tool (5), a step of determining the tool (5), this step comprising the following sub-steps:
a) determining a toric surface close to the optical surface (3) of the lens (1), this toric surface, called the best torus, comprising two circular main meridians having two respective curvatures C*1, C*2 such that the curvature C*1 is much less than the curvature C*2,
b) determining a toric surface corresponding to the given prescription, this toric surface, called the reference torus, comprising two circular main meridians having respective curvatures C'1, C'2 such that the curvature C'1 is much less than the curvature C'2,
c) determining respective values of the curvatures C1, C2 of the polishing surface (14), these values being given by the following equations:$\text{C1 = C*1 + ΔC1,}$ and$\text{C2 = C*2 + ΔC2,}$
in which:
- ΔC1, called the first correction, is a function of:
- the curvatures C*1, C*2 of the best torus,
- the curvatures C'1, C'2 of the reference torus, and
- the diameter (Φ2) of the edge surface (4) of the lens (1), and
- ΔC2, called the second correction, is constant.

13. A polishing method according to claim 12 **characterized in that**, in step c), the first correction ΔC1 is an affine function of the difference C*2 - C*1 between the curvatures C*2, C*1 of the best torus.

14. A polishing method according to either claim 12 or claim 13 **characterized in that**, in step c), the first correction ΔC1 is an affine function of the difference C'2 - C'1 between the curvatures C'2, C'1 of the reference torus.

15. A polishing method according to any of claims 12 to 14 **characterized in that**, in step c), the value of the first correction ΔC1 is given by the following equation:$\text{ΔC1 = a + b(C'2 - C'1) + c[(C'2 - C'1) - (C*2 - C*1)] + d.Φ2,}$ where a, b, c, d are parameters of constant value and where Φ2 is the diameter of the edge surface (4) of the lens (1).

16. A polishing method according to claim 15 **characterized in that** the value of the parameter a is from 0 to 4 m⁻¹.

17. A polishing method according to claim 16 **characterized in that** the value of the parameter a is from 0.2 m⁻¹ to 3.4 m⁻¹.

18. A polishing method according to any of claims 15 to 17 **characterized in that** the value of the parameter b is from 0.01 to 0.3.

19. A polishing method according to claim 18
**characterized in that** the value of the parameter b is from 0.05 to 0.25.

20. A polishing method according to any of claims 15 to 19 **characterized in that** the value of the parameter c is from -2 to -0.01.

21. A polishing method according to claim 20 **characterized in that** the value of the parameter c is from -1.5 to -0.1.

22. A polishing method according to any of claims 15 to 21 **characterized in that** the value of the parameter d is from -100 m⁻² to 0.

23. A polishing method according to claim 22 **characterized in that** the value of the parameter d is from -60 m⁻² to -2 m⁻².

24. A polishing method according to any of claims 15 to 23 **characterized in that** the value of the second correction ΔC2 is from 0 to 0.8 m⁻¹.

25. A polishing method according to claim 24 **characterized in that** the value of the second correction ΔC2 is from 0.1 m⁻¹ to 0.64 m⁻¹.

26. A polishing method according to claim 25 **characterized in that** the value of the second correction ΔC2 is equal to 0.37 m⁻¹.

27. A polishing method according to any of claims 12 to 26 **characterized in that**, in step a), the determination of the best torus is carried out by the mathematical method known as the least squares method.

28. A polishing method according to any of claims 12 to 27 **characterized in that**, in step a), the determination of the best torus is carried out for only a portion of the atoric surface (3) of the lens (1), this portion having a circular circumference of diameter Φ1 coaxial with the edge surface (4) of the lens (1).

## Patentansprüche

1. Werkzeug zum Polieren einer optischen Fläche (3) einer Linse (1), wobei das Werkzeug (5) umfasst:
- eine steife Stützeinrichtung (6), die eine Stützfläche (8) umfasst;
- eine erste Schicht (9), Puffer oder Pufferschicht genannt, dargestellt mittels eines elastischen Materials, zumindest teilweise die Stützfläche (8) bedeckend, wobei der Puffer oder die Pufferschicht (9) umfasst:
- eine erste Fläche (11), die an der Stützfläche (8) anhaftet; und
- eine zweite Fläche (12), die der ersten Fläche (11) gegenübersteht;
- eine zweite Schicht (10), Polierer oder Polierschicht genannt, zumindest teilweise den Puffer oder die Pufferschicht (9) bedeckend, wobei der Polierer oder die Polierschicht (10) umfasst:
- eine erste Fläche (13), anhaftend an der zweiten Fläche (12) des Puffers (9); und
- eine zweite Fläche (14), Polierfläche genannt, der ersten Fläche (13) gegenüberstehend und geeignet zum Polieren der optischen Fläche (3) der Linse (1) mittels diesbezüglichem Reibens;
wobei das Werkzeug (5) **dadurch gekennzeichnet ist, dass** die Polierfläche (14) torusförmig ist, wobei die Fläche (14) zwei kreisförmige Hauptmeridiane M1, M2 umfasst, jeweilige Krümmungen C1, C2 derart aufweisend, dass der Wert der Krümmung C1 streng kleiner ist als der Wert der Krümmung C2, und dass, um in der Lage zu sein, eine optische Fläche (3), die atorisch ist polieren zu können, der Puffer oder die Pufferschicht (9) elastisch komprimierbar ausgebildet ist, während der Polierer oder die Polierschicht 10 verformbar ausgebildet ist, um sich an die atorische Fläche (3) anschmiegen zu können.

2. Werkzeug nach Anspruch 1, **dadurch gekennzeichnet, dass** der Puffer (9) entsprechend der Normalen (n_{T}) bezüglich seiner zweiten Fläche (12) eine gleichförmige Dicke (e_{T}) aufweist, und dass der Polierer oder die Polierschicht (10) gemäß der normalen (n_{P}) bezüglich seiner Polierfläche (14) eine ebenfalls gleichförmige Dicke (e_{P}) aufweist.

3. Werkzeug nach Anspruch 2, **dadurch gekennzeichnet, dass** die Dicke (e_{T}) des Puffers (9) enthalten ist zwischen 4 mm und 6 mm.

4. Werkzeug nach Anspruch 2 oder 3, **dadurch gekennzeichnet, dass** die Dicke (e_{P}) des Polierers (10) enthalten ist zwischen 0,5 mm und 1,1 mm.

5. Werkzeug nach einem der Ansprüche 2 bis 4, **dadurch gekennzeichnet, dass** die Stützfläche (8) von torusartiger Form ist und zwei Hauptmeridiane MS1, MS2 umfasst, koplanar vorliegend bezüglich der Hauptmeridiane M1, M2 der Polierfläche (14), wobei diese Meridiane MS1, MS2 jeweilige Krümmungen CS1, CS2 aufweisen, die den folgenden Gleichungen genügen:${\text{1 : CS1 = 1 : C1 - e}}_{\text{T}} {\text{- e}}_{\text{p}}$${\text{1 : CS2 = 1 : C2 - e}}_{\text{T}} {\text{- e}}_{\text{p}}$ wobei e_{T} die Dicke des Puffers (9) und eₚ die Dicke des Polierers (10) ist.

6. Werkzeug nach einem der Ansprüche 1 bis 5, **dadurch gekennzeichnet, dass** der Puffer (9) mittels eines Materials ausgeführt ist, dessen Verformbarkeit unter einem Druck von 0,04 MPa größer als 5 % ist.

7. Werkzeug nach einem der Ansprüche 1 bis 6, **dadurch gekennzeichnet, dass** der Puffer (9) mittels Polyurethanschaum ausgeführt ist.

8. Werkzeug nach einem der Ansprüche 1 bis 7, **dadurch gekennzeichnet, dass** der Polierer (10) mittels Polyurethanschaum ausgeführt ist.

9. Anwendung eines Werkzeuges nach einem der Ansprüche 1 bis 8 für das Polieren einer optischen atorischen Fläche (3).

10. Anwendung nach Anspruch 9, **dadurch gekennzeichnet, dass** die Linse (1) einen Rand bzw. eine Stirn (4) von kreisförmiger Form aufweist, mit einem gegebenen Durchmesser (Φ2), wobei das Werkzeug (5) einen kreisförmigen Schnitt aufweist, dessen Durchmesser (ΦO) größer ist als der Durchmesser (Φ2) der Linse (1).

11. Verfahren zum Polieren einer optischen Fläche (3) einer ophtalmischen Linse (1), entsprechend einer gegebenen Verschreibung, **dadurch gekennzeichnet, dass** die optische Fläche (3) atorisch ist, wobei das Verfahren die folgenden Schritte umfasst:
- Berücksichtigen von Werten von geometrischen Merkmalen der optischen Fläche (3) der Linse (1);
- Verwendung eines Werkzeuges (5) nach einem der Ansprüche 1 bis 8, während welcher Relativanlage und -reibung der Polierfläche (14) des Polierers (10) und der optischen Fläche (3) der Linse (1) bewirkt werden.

12. Verfahren zum Polieren nach Anspruch (11), **dadurch gekennzeichnet, dass** die Linse (1) einen Rand oder eine Stirn (4) von kreisförmiger Form aufweist, umfassend vorangehend zu dem Schritt der Verwendung des Werkzeuges (5) einen Schritt des Bestimmens des Werkzeuges (5), wobei dieser Schritt selbst die folgenden Unterschritte umfasst:
a) Bestimmung einer torischen bzw. torusartigen Fläche, angenähert an die optische Fläche (3) der Linse (1), wobei diese torische Fläche, angenäherter Torus genannt, zwei kreisförmige Hauptmeridiane umfasst, jeweilige Krümmungen C*1, C*2 derart aufweisend, dass der Wert der Krümmung C* 1 streng kleiner ist als der Wert der Krümmung C*2;
b) Bestimmung einer torischen oder torusartigen Fläche, entsprechend der gegebenen Verschreibung, wobei die torische Fläche, Referenztorus genannt, zwei kreisförmige Hauptmeridiane umfasst, jeweilige Krümmungen C'1, C'2 derart aufweisend, dass der Wert der Krümmung C' 1 streng kleiner ist als der Wert der Krümmung C'2;
c) Bestimmung der jeweiligen Werte der Krümmungen C1, C2 der Polierfläche (14), wobei diese Werte angegeben sind durch die folgenden Gleichungen:$\text{C1 = C*1 + ΔC1;}$$\text{C2 = C*2 + ΔC2,}$
wobei gilt
- ΔC1, erste Korrektur genannt, ist eine Funktion:
- der Krümmungen C*1, C*2 des angenäherten Torus;
- der Krümmungen C'1, C'2 des Referenztorus; und
- des Durchmessers Φ2 des Randes oder der Stirn (4) der Linse (1);
- ΔC2, zweite Korrektur genannt, ein konstanter Wert ist.

13. Verfahren zum Polieren nach Anspruch 12, **dadurch gekennzeichnet, dass** im Schritt c) die erste Korrektur ΔC1 eine Affinfunktion der Differenz C*2 - C*1 der Krümmungen C*2, C*1 des angenäherten Torus ist.

14. Verfahren zum Polieren nach Anspruch 12 oder 13, **dadurch gekennzeichnet, dass** im Schritt c) die erste Korrektur ΔC1 eine Afinfunktion der Differenz C'2 - C'1 der Krümmungen C'2, C'1 des Referenztorus ist.

15. Verfahren zum Polieren nach einem der Ansprüche 12 bis 14, **dadurch gekennzeichnet, dass** in dem Schritt c) der Wert der ersten Korrektur C1 durch die folgende Beziehung angegeben ist:$\text{ΔC1 = a + b (C'2 - C'1 + c[(C'2 - C'1) - (C*2 - C*1)] + dΦ2,}$ wobei a, b, c, d Parameter von konstantem Wert sind, und wobei (Φ2) der Durchmesser der Stirnfläche bzw. des Randes (4) der Linse (1) ist.

16. Verfahren zum Polieren nach Anspruch 15, **dadurch gekennzeichnet, dass** der Wert des Parameters a enthalten ist zwischen 0 und 4 m⁻¹.

17. Verfahren zum Polieren nach Anspruch 16, **dadurch gekennzeichnet, dass** der Wert des Parameters a enthalten ist zwischen 0,2 m⁻¹ und 3,4 m⁻¹.

18. Verfahren zum Polieren nach einem der Ansprüche 15 bis 17, **dadurch gekennzeichnet, dass** der Wert des Parameters b enthalten ist zwischen 0,01 und 0,3.

19. Verfahren zum Polieren nach Anspruch 18, **dadurch gekennzeichnet, dass** der Wert des Parameters b enthalten ist zwischen 0,05 und 0,25.

20. Verfahren zum Polieren nach einem der Ansprüche 15 bis 19, **dadurch gekennzeichnet, dass** der Wert des Parameters c enthalten ist zwischen -2 und -0,01.

21. Verfahren zum Polieren nach Anspruch 20, **dadurch gekennzeichnet, dass** der Wert des Parameters c enthalten ist zwischen -1,5 und -0,1.

22. Verfahren zum Polieren nach einem der Ansprüche 15 bis 21, **dadurch gekennzeichnet, dass** der Wert des Parameters d enthalten ist zwischen -100 m⁻² und 0.

23. Verfahren zum Polieren nach Anspruch 22, **dadurch gekennzeichnet, dass** der Wert des Parameters d enthalten ist zwischen -60 m⁻² und -2 m⁻².

24. Verfahren zum Polieren nach einem der Ansprüche 15 bis 23, **dadurch gekennzeichnet, dass** der Wert der zweiten Korrektur ΔC2 enthalten ist zwischen 0 und 0,8 m⁻¹.

25. Verfahren zum Polieren nach Anspruch 24, **dadurch gekennzeichnet, dass** der Wert der zweiten Korrektur ΔC2 enthalten ist zwischen 0,1 m⁻¹ und 0,64 m⁻¹.

26. Verfahren zum Polieren nach Anspruch 25, **dadurch gekennzeichnet, dass** der Wert der zweiten Korrektur ΔC2 gleich ist zu 0,37 m⁻¹.

27. Verfahren zum Polieren nach einem der Ansprüche 12 bis 26, **dadurch gekennzeichnet, dass** in dem Schritt a) die Bestimmung des angenäherten bzw. besten Torus dargestellt wird mittels des mathematischen Verfahrens, welches Verfahren des kleinsten Fehlerquadrates bzw. der kleinsten Quadrate genannt wird.

28. Verfahren zum Polieren nach einem der Ansprüche 12 bis 27, **dadurch gekennzeichnet, dass** im Schritt a) die Bestimmung des angenäherten Torus bzw. besten Torus dargestellt wird für lediglich einen Teil der atorischen Fläche (3) der Linse (1), wobei dieser Teil einen kreisförmigen Umfang mit Durchmesser (Φ1) aufweist, koaxial vorliegend bezüglich des Randes bzw. der Stirnfläche (4) der Linse (1).
